# EUROPÄISCHE PATENTSCHRIFT

(11) **EP 2 665 920 B1**
(45) Veröffentlichungstag und Bekanntmachung des Hinweises auf die Patenterteilung: **30.09.2020**
(21) Anmeldenummer: 12700662.5
(22) Anmeldetag: 17.01.2012
(51) Int. Cl.: F02M 55/00, F02M 61/14, F02M 55/02

(54) **KRAFTSTOFFEINSPRITZVENTIL MIT VERBESSERTEM HOCHDRUCKANSCHLUSS**
FUEL INJECTION VALVE WITH AN IMPROVED HIGH-PRESSURE CONNECTION
INJECTEUR DE CARBURANT DOTÉ D'UN RACCORD HAUTE PRESSION AMÉLIORÉ

(30) Priorität: 21.01.2011 DE 102011002996
(43) Veröffentlichungstag der Anmeldung: 27.11.2013
(73) Patentinhaber: Robert Bosch GmbH, 70442 Stuttgart (DE)
(72) Erfinder: KROMER, Ralf, 71665 Vaihingen an der Enz (DE); WOLFF, Guenter, 71701 Schwieberdingen (DE)
(86) Internationale Anmeldenummer: PCT/EP2012/050591
(87) Internationale Veröffentlichungsnummer: WO 2012/098087

(56) Entgegenhaltungen:
- EP-A2- 0 508 362
- DE-A1-102004 049 804
- DE-A1-102006 017 900
- DE-A1-102009 020 867
- FR-A1- 2 878 604
- JP-A- 2006 220 084
- US-A1- 2009 107 462

## Beschreibung

### Stand der Technik

Die vorliegende Erfindung betrifft ein Kraftstoffeinspritzventil mit einem verbesserten Hochdruckanschluss zwischen einem Injektor und einem Rail.

Kraftstoffeinspritzventile sind nach dem Stand der Technik in unterschiedlichen Ausgestaltungen bekannt. Bei Hochdruckeinspritzanlagen wird vermehrt zwischen einem Rail (Kraftstoffspeicher) und einem Injektor eine Metall-Metall-Verbindung anstatt einer O-Ring-Abdichtung verwendet, um eine HC-Emission zu reduzieren. Diese Metall-Metall-Verbindungen erfordern jedoch relativ hohe Kräfte, mit denen die Flächen aufeinandergedrückt werden müssen, um eine ausreichende Dichtheit sicherzustellen. Häufig wird die hierzu erforderliche Kraft auf die Metalldichtflächen mittels einer Überwurfmutter, welche durch Schrauben angezogen wird, aufgebracht. Bei der bekannten Lösung ist jedoch eine Vielzahl von einzelnen Bauteilen notwendig, wobei insbesondere mehrere Ringsegmente zur Kraftübertragung verwendet werden. Dies führt einerseits zu hohen Herstellkosten aufgrund der Vielzahl der Bauteile und andererseits zu einem erhöhten Montageaufwand. Er wäre daher wünschenswert, eine sichere und einfach montierbare Verbindung zwischen einem Injektor und einem Rail auch bei Hochdruckanwendungen zu haben.

Offenbarung der Erfindung

Aus der US 2009/0107462 A1 ist bereits eine Kraftstoffeinspritzvorrichtung bekannt, die ein Rail mit wenigstens einer Abströmöffnung, mindestens einen Injektor, welcher am Rail angeordnet ist, ein am Injektor angeordnetes Anschlussstück und ein Flanschelement zur Befestigung des Anschlussstücks am Rail umfasst. Das Flanschelement weist eine Zentralöffnung auf, durch welche das Anschlussstück hindurchgeführt ist. Zwischen dem Anschlussstück und dem Rail ist eine Metall-Metall-Abdichtung vorgesehen. Das Anschlussstück ist einstückig mit einer Hinterschneidung gebildet, wobei das Flanschelement an der Hinterschneidung des Anschlussstücks angreift und das Anschlussstück gegen das Rail in abdichtender Weise drückt.

Aus der EP 0 508 362 A2 ist bereits eine Kraftstoffversorgungsvorrichtung bekannt, die eine Versorgungsleitung umfasst. An der Versorgungsleitung sind verschiedene Aggregate wie Verbindungsleitungen, die zu einer Hochdruckpumpe führen, ein Überdruckventil sowie ein Drucksensor oder ein Injektor angeordnet und befestigt. Alle Befestigungen zeichnen sich in gleicher Weise dadurch aus, dass Kupplungen auf die Versorgungsleitung aufgebracht werden, die diese umschließen und für den jeweiligen Anschluss einen Kupplungsstutzen mit einem Innengewinde aufweisen. Die zu befestigenden Aggregate sind im Anschlussbereich mit einem Außengewinde versehen und werden zu einer Schraubverbindung in die Kupplungsstutzen der Kupplungen geschraubt, bis es zu einem metallischen Anschlag der Anschlussstutzen an der Versorgungsleitung kommt. Zusätzlich werden in diesem Anschlagbereich Dichtelemente eingelegt, da durch das Anziehen der eingeschraubten Aggregate geringfügige Schiefstellungen möglich sind, die zu Undichtheiten im Verbindungsbereich führen können.

Aus der DE 10 2009 020 867 A1 ist bereits eine Kraftstoffeinspritzvorrichtung bekannt, die ein Rail mit wenigstens einer Abströmöffnung, mindestens einen Injektor, welcher am Rail angeordnet ist, ein am Injektor angeordnetes Anschlussstück und ein Flanschelement zur Befestigung des Injektors am Rail umfasst. Das Flanschelement weist eine Zentralöffnung auf, durch welche das Anschlussstück hindurchgeführt ist, wobei zwischen dem Anschlussstück und dem Rail eine Metall-Metall-Abdichtung vorgesehen ist, und wobei das Anschlussstück mehrteilig mit einer Hinterschneidung ausgeführt ist. Das Flanschelement greift an der Hinterschneidung des Anschlussstücks an und drückt das Anschlussstück gegen das Rail in abdichtender Weise. Das einstückige Flanschelement weist die Zentralöffnung auf, in die das Anschlussstück gewindefrei eingebracht ist, während Befestigungselemente in Befestigungsöffnungen des Flanschelements mit einem Gewinde eingreifen. Die Montage des Anschlussstücks am Flanschelement muss dabei immer erfolgen bevor die Befestigungselemente in Form von Schrauben zum Anziehen des Flanschelements eingreifen, da ansonsten die Hinterschneidung des Anschlussstücks nicht hinter das Flanschelement einbringbar wäre.

Die erfindungsgemäße Kraftstoffeinspritzvorrichtung mit den Merkmalen der Ansprüche 1 und 5 weist demgegenüber den Vorteil auf, dass eine Metall-Metall-Abdichtung möglich ist, welche auch bei hohen Drücken in einem Rail keine Undichtigkeit zulässt. Ferner kann erfindungsgemäß auch ein gegebenenfalls zwischen dem Rail und einem Injektor vorhandener Winkelversatz durch ein erfindungsgemäßes Anschlussstück ausgeglichen werden. Erfindungsgemäß ist ferner ein Flanschelement vorgesehen, um den Injektor am Rail zu befestigen, wobei das Flanschelement an einer Hinterschneidung an dem einstückigen Anschlussstück angreift und das Anschlussstück gegen das Rail drückt, um eine sichere Metall-Metall-Abdichtung zu ermöglichen. Dabei kann erfindungsgemäß die Teileanzahl reduziert werden und ferner eine Montage einfacher gestaltet werden.

Die Unteransprüche zeigen bevorzugte Weiterbildungen der Erfindung.

Die Metall-Metall-Abdichtung ist vorzugsweise eine metallische Kugel-Konus-Abdichtung, wobei vorzugsweise der Kugelbereich am Anschlussstück und der Konus am Rail vorgesehen ist.

Weiter bevorzugt ist das Flanschelement zweiteilig mit einem ersten und einem zweiten Teil ausgebildet. Hierdurch kann eine besonders einfache Montage des Flanschbereichs am Anschlussstück ermöglicht werden.

Besonders bevorzugt ist dabei der erste Teil des Flanschelements gleich wie der zweite Teil des Flanschelements aufgebaut. Hierdurch ergibt sich eine besonders kostengünstige Herstellbarkeit. Ferner wird auch eine Verwechslungsgefahr der Teile bei der Montage ausgeschlossen.

Vorzugsweise ist das zweiteilige Flanschelement an einer Zentralöffnung, durch welche das Anschlussstück geführt ist, geteilt. Hierdurch wird eine seitliche Montage des Flanschelements am Anschlussstück ermöglicht.

Erfindungsgemäß ist das Flanschelement einstückig ausgebildet. Hierdurch kann eine Montagefreundlichkeit des Flanschelements noch weiter gesteigert werden.

Besonders bevorzugt umfasst das einstückige Flanschelement eine Montageöffnung, welche über einen durchgehenden Verbindungsschlitz mit der Zentralöffnung verbunden ist. Hierdurch wird es möglich, dass das Anschlussstück durch die Montageöffnung des Flanschelements zumindest teilweise hindurchgeführt wird und dann über den durchgehenden Verbindungsschlitz in der Zentralöffnung angeordnet ist. Dies kann beispielsweise durch ein Kippen des Flanschelements erfolgen. Besonders bevorzugt ist dabei die Montageöffnung in einem Winkel von ca. 45° zur Zentralöffnung angeordnet.

Gemäß einer weiteren alternativen Ausgestaltung der vorliegenden Erfindung ist das Flanschelement einstückig ausgebildet und zwischen dem Flanschelement und dem Anschlussstück ist eine bajonettverschlussartige Verbindung vorgesehen. Hierdurch kann eine einfache Montage, beispielsweise durch Einführen und anschließendes Drehen des Flanschelements, erfolgen.

Besonders bevorzugt weist die Hinterschneidung am Anschlussstück eine Teilkugelflächenform auf und am Flanschelement sind ein oder mehrere Teilkugelflächenbereiche mit gleichem oder sehr ähnlichem Radius wie dem Radius an der Hinterschneidung gebildet. Hierdurch kann auf besonders einfache Weise ein sehr guter Winkelausgleich zwischen Rail und Injektor ermöglicht werden.

Weiter bevorzugt ist am Flanschelement eine Fase an einer Zentralöffnung des Flanschelements vorgesehen, welche zum Anschlussstück gerichtet ist. Hierdurch wird eine Kontaktfläche zwischen Flanschelement und Anschlussstück vergrößert.

Die vorliegende Erfindung wird vorzugsweise bei Hochdruck-Einspritzsystemen verwendet.

### Zeichnung

Nachfolgend werden bevorzugte Ausführungsbeispiele der Erfindung unter Bezugnahme auf die begleitende Zeichnung im Detail beschrieben. In der Zeichnung ist:
- Figur 1: eine schematische Schnittansicht einer Kraftstoffeinspritzvorrichtung gemäß einem ersten Ausführungsbeispiel der vorliegenden Erfindung,
- Figur 2: eine schematische, perspektivische Ansicht eines Flanschelements von Figur 1 im zusammengebauten Zustand,
- Figur 3: eine schematische, perspektivische Ansicht der Einzelteile des Flanschelements,
- Figur 4: eine schematische, perspektivische Ansicht des Anschlussstücks zwischen Rail und Injektor,
- Figur 5: eine schematische, perspektivische Ansicht einer Kraftstoffeinspritzvorrichtung mit einem Flanschelement gemäß einem zweiten Ausführungsbeispiel der Erfindung,
- Figur 6: eine schematische, perspektivische Ansicht des Flanschelements von Figur 5 aus einer anderen Perspektive,
- Figur 7: eine schematische, perspektivische Ansicht des Flanschelements von Figur 5 im montierten Zustand,
- Figur 8: eine schematische, perspektivische Ansicht einer Kraftstoffeinspritzvorrichtung mit einem Flanschelement gemäß einem dritten Ausführungsbeispiel der Erfindung,
- Figur 9: eine schematische Schnittansicht des Flanschelements von Figur 8,
- Figur 10: eine schematische, perspektivische Ansicht des Montagevorgangs des Flanschelements von Figur 8, und
- Figur 11: eine schematische, perspektivische Ansicht des montierten Flanschelements von Figur 10.

### Bevorzugte Ausführungsformen der Erfindung

Nachfolgend wird unter Bezugnahme auf die Figuren 1 bis 4 eine Kraftstoffeinspritzvorrichtung 1 gemäß einem ersten bevorzugten Ausführungsbeispiel der Erfindung im Detail beschrieben.

Wie aus Figur 1 ersichtlich ist, umfasst die Kraftstoffeinspritzvorrichtung 1 ein Rail 2 mit einer zentralen Speicherbohrung 20, an welcher eine Vielzahl von Abströmöffnungen 21 abgehen, wobei in Figur 1 zur Übersichtlichkeit nur eine Abströmöffnung 21 zum Injektor dargestellt ist. Ferner umfasst die Kraftstoffeinspritzvorrichtung 1 einen Injektor 3, an welchem ein Anschlussstück 4 mit einer zentralen Durchgangsbohrung 40 angeordnet ist. Das Anschlussstück 4 stellt eine Verbindung zwischen dem Rail und dem Injektor 3 bereit. Das Anschlussstück 4 weist eine Kugelfläche 41 an dem zum Rail 2 gerichteten Ende sowie eine Hinterschneidung 42 auf. Am Rail 2 ist eine konische Fläche 22 an der Abströmöffnung 21 ausgebildet.

Ferner umfasst die erfindungsgemäße Kraftstoffeinspritzvorrichtung 1 ein Flanschelement 5, welches im Detail in den Figuren 2 und 3 gezeigt ist. Das Flanschelement 5 ist zweiteilig ausgebildet und umfasst ein erstes Flanschteil 57 und ein zweites Flanschteil 58. Die beiden Flanschteile 57, 58 sind dabei gleich ausgebildet und werden gegeneinander geschoben, um dann das Flanschelement 5 zu bilden. Am Flanschelement 5 ist eine erste Befestigungsöffnung 51 und eine zweite Befestigungsöffnung 52 vorgesehen, welche jeweils durch Teilöffnungen im ersten und zweiten Flanschteil 57, 58 gebildet sind. Wie insbesondere in Figur 3 gezeigt, ist am ersten Flanschteil 57 eine erste Teilöffnung 53 ohne Gewinde und eine zweite Teilöffnung 54 mit Gewinde vorgesehen. In gleicher Weise ist das zweite Flanschteil 57 mit einer ersten Teilöffnung 55 ohne Gewinde und einer zweiten Teilöffnung 56 mit Gewinde vorgesehen. Im zusammengebauten Zustand des Flanschelements ist somit jeweils ein Teilbereich der Befestigungsöffnungen 51, 52 mit einem Gewinde versehen.

Wie aus Figur 1 ersichtlich ist, werden zur Montage des Flanschelements 5 noch schematisch angedeutete Befestigungselemente 6, 7 in Form von Schrauben verwendet, welche durch im Rail 2 vorgesehene Durchgangsbohrungen 23, 24 hindurchgesteckt werden und in das Flanschelement 5 eingeschraubt werden. Dadurch ergibt sich eine axiale Vorspannkraft auf das Anschlussstück 4. Hierdurch wird die Kugelfläche 41 gegen die Konusfläche 42 gedrückt, wodurch eine Metall-Metall-Abdichtung 9 zwischen dem Rail 2 und dem Anschlussstück 4 hergestellt wird. Die notwendige Anpresskraft wird dabei über die Befestigungselemente 6, 7, das Flanschelement 5 und die Hinterschneidung 42 am Anschlussstück 4 aufgebracht.

Somit kann durch ein zweiteiliges Flanschelement 5 eine sichere Metall-Metall-Abdichtung 9 zwischen Rail 2 und Injektor 3 ermöglicht werden. Durch die zweiteilige Ausgestaltung des Flanschelements 5 kann das Flanschelement 5 einfach von der Seite unterhalb der Hinterschneidung 42 am Anschlussstück 4 angebracht werden, so dass das Anschlussstück 4 durch die Zentralöffnung 50 im Flanschelement 5 verläuft. Durch Einschrauben der beiden Befestigungselemente 6, 7 wird dann das Flanschelement 5 in Richtung zum Rail 2 angezogen und übt somit die für die Abdichtung notwendige Vorspannkraft auf das Anschlussstück 4 aus.

Somit kann erfindungsgemäß der Injektor einschließlich einer finalen Umspritzung mit einem Stecker (nicht gezeigt) fertiggestellt werden, und erst bei der Endmontage wird das zweiteilige Flanschelement 5 am Injektor, genauer am Anschlussstück 4, welches fest am Injektor 3 befestigt ist, zusammengefügt. Neben der Teilereduktion kann das Flanschelement 5 dabei auch sehr einfach und schnell angebracht werden. Ein weiterer Vorteil liegt darin, dass eine Beschädigungsgefahr der Kugelfläche 41 und der Konusfläche 42 durch die Montage unterhalb der Hinterschneidung 42 deutlich reduziert wird. Dies ist ein bedeutender Vorteil im Vergleich mit dem Stand der Technik, da die Montage seitlich erfolgen kann, und schon kleinste Beschädigungen an der Kugeloberfläche oder an der Konusfläche zu Undichtigkeiten aufgrund der extrem hohen Drücke von über 20 MPa führen können.

Es sei angemerkt, dass an der zum Rail 2 gerichteten Seite der Zentralöffnung 50 auch eine nicht gezeigte Fase für eine größere Auflagefläche zwischen Anschlussstück 4 und Flanschelement 5 vorgesehen sein kann.

In den Figuren 5 bis 7 ist eine Kraftstoffeinspritzvorrichtung gemäß einem zweiten Ausführungsbeispiel der Erfindung dargestellt, wobei gleiche bzw. funktional gleiche Teile mit den gleichen Bezugszeichen, wie im ersten Ausführungsbeispiel bezeichnet sind. Im Unterschied zum ersten Ausführungsbeispiel ist beim zweiten Ausführungsbeispiel das Flanschelement 5 einstückig gebildet. Ferner weist das Flanschelement 5 des zweiten Ausführungsbeispiels neben der Zentralöffnung 50 eine Montageöffnung 60 auf, die ebenfalls als durchgehende Öffnung durch das Flanschelement 5 gebildet ist. Die Montageöffnung 60 ist über einen Verbindungsschlitz 61, der ebenfalls durchgehend ausgebildet ist, mit der Zentralöffnung 50 verbunden. Eine Achse der Montageöffnung 60 ist dabei in einem Winkel von ca. 45° zur Achse der Zentralöffnung 50 angeordnet. Hierdurch ist es möglich, dass das Flanschelement 5 in einem ersten Schritt über die Montageöffnung 60 über das vom Injektor 3 vorstehende Anschlussstück 4 geschoben wird, wie dies in den Figuren 5 und 6 dargestellt ist. Dabei weist das Anschlussstück 4 einen relativ langen Halsabschnitt 43 auf. Aus den in den Figuren 5 und 6 gezeigten Positionen wird das Flanschelement 5 dann in Richtung des Pfeils A um ca. 45° geschwenkt, so dass das Anschlussstück 4 dann in der Zentralöffnung 5 angeordnet ist, wie in Figur 7 gezeigt. Anschließend wird zur Montage des Injektors 3 am Rail 2, wie im ersten Ausführungsbeispiel, das Flanschelement 5 über die erste und zweite Befestigungsöffnung 51, 52 mit nicht gezeigten Befestigungselementen am Rail 3 fixiert, wobei eine relativ breite, konische Fase 62 gegen eine ebenfalls konisch gebildete Hinterschneidung 42 drückt und somit die Kugelfläche 41 wieder gegen die nicht gezeigte Konusfläche 22 des Rails 2 drückt. In Figur 7 ist mit dem Bezugszeichen 8 noch ein Stecker bezeichnet.

Es sei angemerkt, dass ein Zurückkippen des Flanschelements 5 oder ein unerwünschtes Verdrehen des Flanschelements 5 beispielsweise durch einen Kunststoffclip verhindert werden kann.

Somit weist das zweite Ausführungsbeispiel ein einstückiges Flanschelement 5 mit einer Zentralöffnung 50 und einer separaten Montageöffnung 60 auf, welche im Winkel zur Zentralöffnung 50 angeordnet ist. Durch einen einfachen Verschwenkvorgang kann dabei das Flanschelement 5 in die Montageposition zur Montage an das Rail 2 gebracht werden.

In den Figuren 8 bis 11 ist eine Kraftstoffeinspritzvorrichtung gemäß einem dritten Ausführungsbeispiel der Erfindung im Detail beschrieben, wobei wiederum gleiche bzw. funktional gleiche Teile mit den gleichen Bezugszeichen wie im ersten Ausführungsbeispiel bezeichnet sind. Im Unterschied zum zweiten Ausführungsbeispiel ist bei der Kraftstoffeinspritzvorrichtung des dritten Ausführungsbeispiels eine bajonettverschlussartige Verbindung 70 zwischen dem Anschlussstück 4 und dem Flanschelement 5 vorgesehen. Hierzu ist am Anschlussstück 4 ein Bajonettelement 71 mit einer ersten abgeflachten Seite 72 und einer zweiten abgeflachten Seite 73 vorgesehen. Am Bajonettelement 71 ist ferner auch die Hinterschneidung 42 vorgesehen, welche im dritten Ausführungsbeispiel eine Kugelflächenform hat. Wie insbesondere aus Figur 8 ersichtlich ist, ist die Zentralöffnung 50 des Flanschelements 5 mit einer dem Bajonettelement 71 entsprechenden Kontur gebildet, so dass das Bajonettelement 71 nur in einer ausgerichteten Richtung in die Zentralöffnung 50 eingeführt werden kann. Figur 8 zeigt dabei den Einführvorgang von unten und Figur 10 zeigt den Einführvorgang von oben, wobei in Figur 10 das Anschlussstück 4 schon fast durch das Flanschelement 5 hindurchgeführt wurde. Wenn in der in den Figuren 9 und 11 gezeigten Position das Flanschelement 5 gegenüber dem Anschlussstück 4 gedreht werden kann, wird das Flanschelement 5 um 90° gedreht, so dass die Hinterschneidung 42 mit einer ersten und einer zweiten Auflagefläche 74, 75 in Kontakt gebracht wird. Dann können, wie in den vorigen Ausführungsbeispielen, zwei Befestigungselemente 6, 7 in die Befestigungsöffnungen 51, 52, welche beide mit einem Gewinde ausgestattet sind, eingeschraubt werden, so dass das Flanschelement 5 gegen die Hinterschneidung 42 gedrückt wird und dadurch das Anschlussstück 4 gegen eine nicht dargestellte Konusfläche am Rail gedrückt wird. Hierdurch kann ebenfalls wieder eine sichere Metall-Metall-Verbindung realisiert werden.

Somit zeigen die drei beschriebenen Ausführungsbeispiele eine sehr kostengünstige und sichere Verbindung zwischen einem Rail 2 und einem Injektor 3. Das Flanschelement 5 kann dabei wie im ersten Ausführungsbeispiel zweiteilig oder wie im zweiten und dritten Ausführungsbeispiel einstückig ausgebildet sein. Insbesondere kann dabei die Teileanzahl zur Montage des Injektors 3 am Rail 2 signifikant reduziert werden.

## Patentansprüche

1. Kraftstoffeinspritzvorrichtung, umfassend
- ein Rail (2) mit wenigstens einer Abströmöffnung (21),
- mindestens einen Injektor (3), welcher am Rail (2) angeordnet ist,
- ein am Injektor (3) angeordnetes Anschlussstück (4), und
- ein Flanschelement (5) zur Befestigung des Injektors (3) am Rail (2),
- wobei das Flanschelement (5) eine Zentralöffnung (50) aufweist, durch welche das Anschlussstück (4) hindurchgeführt ist,
- wobei zwischen dem Anschlussstück (4) und dem Rail (2) eine Metall-Metall-Abdichtung (9) vorgesehen ist,
- wobei das Anschlussstück (4) einstückig mit einer Hinterschneidung (42) gebildet ist,
- wobei das Flanschelement (5) an der Hinterschneidung (42) des Anschlussstücks (4) angreift und das Anschlussstück (4) gegen das Rail (2) in abdichtender Weise drückt,
wobei das Flanschelement (5) eine Zentralöffnung (50) aufweist, in die das Anschlussstück (4) gewindefrei eingebracht ist, während Befestigungselemente (6, 7) in Befestigungsöffnungen (51, 52) des Flanschelements (5) mit einem Gewinde eingreifen, und
- wobei das Flanschelement (5) einstückig ausgebildet ist,
**dadurch gekennzeichnet,**
**dass** das Flanschelement (5) eine Montageöffnung (60) aufweist, welche über einen durchgehenden Verbindungsschlitz (61) mit der Zentralöffnung (50) verbunden ist.

2. Kraftstoffeinspritzvorrichtung nach Anspruch 1, **dadurch gekennzeichnet, dass** die Metall-Metall-Abdichtung (9) zwischen dem Anschlussstück (4) und dem Rail (2) durch eine Kugel-Konus-Geometrie realisiert ist.

3. Kraftstoffeinspritzvorrichtung nach Anspruch 2, **dadurch gekennzeichnet, dass** am Anschlussstück (4) eine Kugelfläche (41) und am Rail (2) eine Konusfläche (22) gebildet ist.

4. Kraftstoffeinspritzvorrichtung nach einem der Ansprüche 1 bis 3, **dadurch gekennzeichnet, dass** die Montageöffnung (60) in einem Winkel von ca. 45° zur Zentralöffnung (50) angeordnet ist.

5. Kraftstoffeinspritzvorrichtung, umfassend
- ein Rail (2) mit wenigstens einer Abströmöffnung (21),
- mindestens einen Injektor (3), welcher am Rail (2) angeordnet ist,
- ein am Injektor (3) angeordnetes Anschlussstück (4), und
- ein Flanschelement (5) zur Befestigung des Injektors (3) am Rail (2),
- wobei das Flanschelement (5) eine Zentralöffnung (50) aufweist, durch welche das Anschlussstück (4) hindurchgeführt ist,
- wobei zwischen dem Anschlussstück (4) und dem Rail (2) eine Metall-Metall-Abdichtung (9) vorgesehen ist,
- wobei das Anschlussstück (4) einstückig mit einer Hinterschneidung (42) gebildet ist,
- wobei das Flanschelement (5) an der Hinterschneidung (42) des Anschlussstücks (4) angreift und das Anschlussstück (4) gegen das Rail (2) in abdichtender Weise drückt,
- wobei das Flanschelement (5) eine Zentralöffnung (50) aufweist, in die das Anschlussstück (4) gewindefrei eingebracht ist, während Befestigungselemente (6, 7) in Befestigungsöffnungen (51, 52) des Flanschelements (5) mit einem Gewinde eingreifen, und
- wobei das Flanschelement (5) einstückig ausgebildet ist,
**dadurch gekennzeichnet,**
**dass** eine bajonettverschlussartige Verbindung (70) zwischen dem Flanschelement (5) und dem Anschlussstück (4) vorgesehen ist.

6. Kraftstoffeinspritzvorrichtung nach Anspruch 5, **dadurch gekennzeichnet, dass** die Metall-Metall-Abdichtung (9) zwischen dem Anschlussstück (4) und dem Rail (2) durch eine Kugel-Konus-Geometrie realisiert ist.

7. Kraftstoffeinspritzvorrichtung nach Anspruch 6, **dadurch gekennzeichnet, dass** am Anschlussstück (4) eine Kugelfläche (41) und am Rail (2) eine Konusfläche (22) gebildet ist.

8. Kraftstoffeinspritzvorrichtung nach einem der Ansprüche 5 bis 7, **dadurch gekennzeichnet, dass** am Anschlussstück (4) ein Bajonettelement (70) mit einer ersten und einer zweiten abgeflachten Seite (72, 73) angeordnet ist.

9. Kraftstoffeinspritzvorrichtung nach Anspruch 8, **dadurch gekennzeichnet, dass** am Flanschelement (5) eine erste und eine zweite Auflagefläche (74, 75) für die Hinterschneidung (42) des Anschlussstücks (4) gebildet ist.

10. Kraftstoffeinspritzvorrichtung nach einem der vorhergehenden Ansprüche, **gekennzeichnet durch** eine Fase (62) am Flanschelement (5).

## Claims

1. Fuel injection device, comprising
- a rail (2) with at least one outflow opening (21),
- at least one injector (3) which is arranged on the rail (2),
- a connector piece (4) which is arranged on the injector (3), and
- a flange element (5) for the fastening of the injector (3) to the rail (2),
- wherein the flange element (5) has a central opening (50) through which the connector piece (4) is led,
- wherein a metal-on-metal seal (9) is provided between the connector piece (4) and the rail (2),
- wherein the connector piece (4) is integrally formed with an undercut (42),
- wherein the flange element (5) engages on the undercut (42) of the connector piece (4) and presses the connector piece (4) against the rail (2) in a sealing manner, wherein the flange element (5) has a central opening (50) into which the connector piece (4) is introduced in a thread-free manner, while fastening elements (6, 7) engage into fastening openings (51, 52) of the flange element (5) with a thread, and
- wherein the flange element (5) is formed in one piece, **characterized**
**in that** the flange element (5) has an installation opening (60) which is connected via a through-extending connecting slot (61) to the central opening (50).

2. Fuel injection device according to Claim 1, **characterized in that** the metal-on-metal seal (9) between the connector piece (4) and the rail (2) is realized by means of a sphere-cone geometry.

3. Fuel injection device according to Claim 2, **characterized in that** a sphere surface (41) is formed on the connector piece (4) and a cone surface (22) is formed on the rail (2).

4. Fuel injection device according to any of Claims 1 to 3, **characterized in that** the installation opening (60) is arranged at an angle of approximately 45° with respect to the central opening (50).

5. Fuel injection device, comprising
- a rail (2) with at least one outflow opening (21),
- at least one injector (3) which is arranged on the rail (2),
- a connector piece (4) which is arranged on the injector (3), and
- a flange element (5) for the fastening of the injector (3) to the rail (2),
- wherein the flange element (5) has a central opening (50) through which the connector piece (4) is led,
- wherein a metal-on-metal seal (9) is provided between the connector piece (4) and the rail (2),
- wherein the connector piece (4) is integrally formed with an undercut (42),
- wherein the flange element (5) engages on the undercut (42) of the connector piece (4) and presses the connector piece (4) against the rail (2) in a sealing manner,
- wherein the flange element (5) has a central opening (50) into which the connector piece (4) is introduced in a thread-free manner, while fastening elements (6, 7) engage into fastening openings (51, 52) of the flange element (5) with a thread, and
- wherein the flange element (5) is formed in one piece, **characterized**
**in that** a bayonet-fastener-like connection (70) is provided between the flange element (5) and the connector piece (4).

6. Fuel injection device according to Claim 5, **characterized in that** the metal-on-metal seal (9) between the connector piece (4) and the rail (2) is realized by means of a sphere-cone geometry.

7. Fuel injection device according to Claim 6, **characterized in that** a sphere surface (41) is formed on the connector piece (4) and a cone surface (22) is formed on the rail (2).

8. Fuel injection device according to any of Claims 5 to 7, **characterized in that** a bayonet element (70) with a first and a second flattened side (72, 73) is arranged on the connector piece (4).

9. Fuel injection device according to Claim 8, **characterized in that** a first and a second bearing surface (74, 75) for the undercut (42) of the connector piece (4) are formed on the flange element (5).

10. Fuel injection device according to any of the preceding claims, **characterized by** a bevel (62) on the flange element (5).

## Revendications

1. Dispositif d'injection de carburant, comprenant :
- un rail (2) comprenant au moins une ouverture de sortie (21),
- au moins un injecteur (3) qui est disposé sur le rail (2),
- un raccord (4) disposé sur l'injecteur (3), et
- un élément de bride (5) pour la fixation de l'injecteur (3) sur le rail (2),
- l'élément de bride (5) présentant une ouverture centrale (50) à travers laquelle est guidé le raccord (4),
- un joint d'étanchéité métal-métal (9) étant prévu entre le raccord (4) et le rail (2),
- le raccord (4) étant formé d'une seule pièce avec une contre-dépouille (42),
- l'élément de bride (5) s'engageant sur la contre-dépouille (42) du raccord (4) et le raccord (4) pressant contre le rail (2) de manière hermétique,
- l'élément de bride (5) présentant une ouverture centrale (50) dans laquelle le raccord (4) est introduit sans filetage tandis que des éléments de fixation (6, 7) viennent en prise avec un filetage dans des ouvertures de fixation (51, 52) de l'élément de bride (5), et
- l'élément de bride (5) étant réalisé d'une seule pièce,
**caractérisé en ce que**
l'élément de bride (5) présente une ouverture de montage (60) qui est connectée à l'ouverture centrale (50) par le biais d'une fente de liaison continue (61).

2. Dispositif d'injection de carburant selon la revendication 1, **caractérisé en ce que** le joint d'étanchéité métal-métal (9) entre le raccord (4) et le rail (2) est réalisé par une géométrie sphérique-conique.

3. Dispositif d'injection de carburant selon la revendication 2, **caractérisé en ce qu'**une surface sphérique (41) est formée sur le raccord (4) et une surface conique (22) est formée sur le rail (2) .

4. Dispositif d'injection de carburant selon l'une quelconque des revendications 1 à 3, **caractérisé en ce que** l'ouverture de montage (60) est disposée suivant un angle d'environ 45° par rapport à l'ouverture centrale (50).

5. Dispositif d'injection de carburant, comprenant
- un rail (2) comprenant au moins une ouverture de sortie (21),
- au moins un injecteur (3) qui est disposé sur le rail (2),
- un raccord (4) disposé sur l'injecteur (3), et
- un élément de bride (5) pour la fixation de l'injecteur (3) sur le rail (2),
- l'élément de bride (5) présentant une ouverture centrale (50) à travers laquelle est guidé le raccord (4),
- un joint d'étanchéité métal-métal (9) étant prévu entre le raccord (4) et le rail (2),
- le raccord (4) étant formé d'une seule pièce avec une contre-dépouille (42),
- l'élément de bride (5) s'engageant sur la contre-dépouille (42) du raccord (4) et le raccord (4) pressant contre le rail (2) de manière hermétique,
- l'élément de bride (5) présentant une ouverture centrale (50) dans laquelle le raccord (4) est introduit sans filetage tandis que des éléments de fixation (6, 7) viennent en prise avec un filetage dans des ouvertures de fixation (51, 52) de l'élément de bride (5), et
- l'élément de bride (5) étant réalisé d'une seule pièce,
**caractérisé en ce**
**qu'**une connexion de type fermeture à baïonnette (70) est prévue entre l'élément de bride (5) et le raccord (4).

6. Dispositif d'injection de carburant selon la revendication 5, **caractérisé en ce que** le joint d'étanchéité métal-métal (9) entre le raccord (4) et le rail (2) est réalisé par une géométrie sphérique-conique.

7. Dispositif d'injection de carburant selon la revendication 6, **caractérisé en ce qu'**une surface sphérique (41) est formée sur le raccord (4) et une surface conique (22) est formée sur le rail (2) .

8. Dispositif d'injection de carburant selon l'une quelconque des revendications 5 à 7, **caractérisé en ce qu'**un élément de baïonnette (70) avec un premier et un deuxième côté aplati (72, 73) est disposé sur le raccord (4).

9. Dispositif d'injection de carburant selon la revendication 8, **caractérisé en ce qu'**une première et une deuxième surface d'appui (74, 75) pour la contre-dépouille (42) du raccord (4) sont formées sur l'élément de bride (5).

10. Dispositif d'injection de carburant selon l'une quelconque des revendications précédentes, **caractérisé par** un biseau (62) sur l'élément de bride (5).
